# EUROPÄISCHE PATENTANMELDUNG

(11) **EP 0 367 173 A1**
(43) Veröffentlichungstag der Anmeldung: **09.05.1990**
(21) Anmeldenummer: 89120088.3
(22) Anmeldetag: 30.10.1989
(51) Int. Cl.: H01R 13/703

(54) **Elektrische Schaltanordnung**

(30) Priorität: 04.11.1988 DE 8813826 U; 10.02.1989 DE 8901560 U
(71) Anmelder: Grote & Hartmann GmbH & Co. KG, D-42369 Wuppertal (DE)
(72) Erfinder: Zinn, Bernd, D-5828 Ennepetal (DE); Reuter, Werner, D-4060 Erkrath (DE)
(74) Vertreter: Patentanwälte Dr. Solf & Zapf

(57) **Zusammenfassung**

Die Erfindung betrifft eine elektrische Schaltanordnung für die elektrische Kontakteinrichtung eines Airbags mit einer Kurzschlußbrückenanordnung in einem Stecker, der aus einem Gegenkontaktgehäuse und einem Kontaktbuchsengehäuse aus Kunststoff besteht, wobei in den beiden Gehäusen Kammern eingebracht sind, in denen an elektrische Leitungen angeschlagene Verbinder (16) sitzen, und wobei die Gehäuse des Steckers scharnierend miteinander in Verbindung stehen und eine Kurzschlußbrücke (35),(32),(30),(31), jeweils zwischen benachbarten Kontakten derart vorgesehen ist, daß beim Öffnen des Steckers zunächst die benachbarten Kontakte kurzgeschlossen werden, bevor die Verbinder des Steckers getrennt werden.

## Beschreibung

Die Erfindung betrifft eine elektrische Schaltanordnung für die elektrische Initiierung eines Airbags.

Airbags befinden sich z.B. im Lenkrad oder Fond eines Kraftfahrzeugs. Bei einem Aufprallunfall soll der Luftsack (Airbag) sehr schnell entfaltet und aufgeblasen werden. Zur Initiierung dieser mechanischen Vorgänge ist ein elektrisches Schaltsystem vorgesehen, das auf bestimmte Befehle reagiert.

Es ist von Zeit zu Zeit - z.B. zu Wartungszwecken - erforderlich, das Schaltsystem zu prüfen, ohne daß die Funktion des Airbags veranlaßt wird. Mit dem bekannten Schaltsystem ist dies äußerst schwierig.

Aufgabe der Erfindung ist, eine einfach aufgebaute elektrische Schaltanordnung für das elektrische Schaltsystem eines Airbags zu schaffen.

Diese Aufgabe wird durch die Merkmale des Anspruchs 1 gelöst. Vorteilhafte Weiterbildungen der Erfindung werden in den Unteransprüchen gekennzeichnet.

Das Schaltsystem weist einen Stecker auf, der aus einem Gegenkontakt - z.B. einem Kontaktstift- und einem Kontaktbuchsengehäuse aus Kunststoff - besteht. Insbesondere im Kontaktbuchsengehäuse sind Kammern eingebracht, in denen aus Blechstanzteilen geformte, an elektrische Leitungen gecrimpte, Kontaktfederarme aufweisende elektrische Verbinder stecken.

Anhand der Zeichnung wird die Erfindung im folgenden beispielhaft näher erläutert. Es zeigen:
Fig. 1 einen Querschnitt durch ein Kontaktbuchsengehäuse,
Fig. 2 eine Draufsicht auf einen Teilbereich des Inngengehäuses des Kontaktbuchsengehäuses gemäß Fig. 1
Fig. 3 einen Querschnitt durch ein anderes Kontaktbuchsengehäuse,
Fig. 4 eine Draufsicht auf einen Teilbereich des Innengehäuses des Kontaktbuchsengehäuses gemäß Fig. 3;
Fig. 5 ein Kontaktbuchsengehäuse in abgewandelter Ausgestaltung.

Das in den Fig. 1 und 2 abgebildete Kontaktbuchsengehäuse 1 kann im wesentlichen quaderförmig ausgebildet sein. Es besteht aus einem Umgehäuse 2 und einem Innengehäuse 3.

Das Innengehäuse 3 weist die Seitenwandungen 4, 5 und zwei Frontwandungen auf (die Frontwandungen sind nicht abgebildet, weil sie beliebig ausgebildet sein können). Des weiteren verfügt das Innengehäuse 3 über eine Deckenwandung 6 und eine Bodenwandung 7.

Das Innengehäuse 3 ist so breit, daß in Längsrichtung zwei Kontaktkammerreihen 8, 9 nebeneinander angeordnet sind, die in Längsrichtung im Abstand voneinander angeordnete Kammern 10a bzw. 10b aufweisen, wobei jede Kammer 10a zur jeweils dazugehörigen Kammer 10b in der Draufsicht betrachtet (Fig. 2) versetzt zueinander angeordnet sind. Aus dieser Anordnung resultiert eine Mittellängswandung 26 zwischen den Kontaktkammerreihen 8, 9.

Die Kammern 10a, 10b erstrecken sich durchgehend von der Deckenwandung 6 zur Bodenwandung 7 und sind im wesentlichen im Querschnitt rechteckig ausgeformt. Die Kammern 10a, 10b münden jeweils in der Deckenwandung 6 und einer Stecköffnung 11 zum Stecken des elektrischen Verbinders 16 und in der Bodenwandung 7 mit einer Stecköffnung 12 mit einem Findungstrichter 13 zum Einführen von Kontaktstiften (nicht dargestellt).

In den Kammern 10a, 10b sitzen an Leitungen 15 gecrimpte elektrische Verbinder 16, deren Kontaktbereiche 17 in der unteren Hälfte 18 und deren Krallenbereich 19 in der oberen Hälfte 14 nahe der Stecköffnung 11 lagern. Mit einer an der Kontaktfederarmbasis 22 angeordneten Rastfeder 20, die hinter eine Kante 21 in einer Kammer 10a bzw. 10b greift, sind die Verbinder 16 in den Kammern festgelegt. Die Kanten 21 liegen etwa in der Längsmitte der Kammern 10a, 10b, von denen sich die obere Hälfte 14 nach oben und die untere Hälfte 18 nach unten erstrecken.

Die Verbinder 16 sind mit einer Überfeder bestückt, wobei von der Überfederarmbasis 22 zur Stecköffnung 12 hin Überfederarme 24 weisen, welche sich auf den Kontsktfederarmen 23 des Verbinders 16 abstützen, wobei die Überfederarmbasis 22 formschlüssig auf der Federarmbasis (nicht erkennbar) des elektrischen Verbinders 16 sitzt. Der Krallenbereich 19 des Verbinders 16 steht mit der Federarmbasis über einen Kurzschlußkontaktsteg 25 in Verbindung, der zur Längsmittenachse 26 des Verbinders 16 nach außen versetzt angeordnet ist. Mit dieser Ausführungsform stecken die Verbinder 16 in der Reihe 8 spiegelbildlich zu den Verbindern 16 in der Reihe 9 angeordnet derart, daß die Kurzschlußkontaktstege 25 benachbart den Seitenwandungen 5a bzw. 4a der oberen Hälfte des Innengehäuses 3 benachbart sind. Das Innengehäuse 3 ist äußerlich ebenfalls in eine obere und eine untere Hälfte einteilbar, indem die Seitenwandungen 4a, 5a der oberen Hälfte dünner ausgebildet sind als die Seitenwandungen 4b, 5b der unteren Hälfte, wobei die Seitenwandungen 4a, 5a zurückspringen und eine Stufenkante 27 bilden.

Von der Stufenkante 27 ausgehend erstrecken sich Schlitze 28 in den Wandungen 4a, 5a im Bereich der Kammern 10a, 10b in Richtung Deckenwandung 6 bis etwa in Höhe der Krallenbereiche 19 der Verbinder 16, so daß die Kurzschlußbrückenstege 25 von außen zugängig sind. Der Zweck dieser Zugänge wird weiter unten erläutert.

Die Kurzschlußbrücke wird von einem im Querschnitt U-förmigen Kurzschlußbrückenbügel 29 gemäß Fig. 1 und 2 aus einem Blechstanzteil gebildet. Der Bügel 29 weist einen Brückenbasissteg 30 und zwei seitlich daran angebundene Federarmschenkel 31, 32 auf. Der Brückenbasissteg 30 lagert auf der Deckenwandung 6 des Innengehäuses 3, während die Federarmschenkel 31, 32 außen im Bereich jeweils oberhalb eines Schlitzes 28 an den Seitenwandungen 4a, 5a zweckmäßigerweise anliegen. Sie sind im freien unteren Endbereich V-förmig nach innen zu den Kammern abgebogen, durchragen mit der V-förmigen Abbiegung 33a jeweils einen Schlitz 28 und drücken mit der durch die V-förmige Abbiegung gebildeten Kontaktkante 33 elektrisch kontaktierend von außen auf den Kurzschlußkontaktsteg 25 eines Verbinders 16, so daß jeweils ein Verbinder 16 einer Kammer 10a mit einem Verbinder 16 einer Kammer 10b durch den Kurzschlußbrückenbügel 29 elektrisch in Verbindung steht. Dabei ist zweckmäßigerweise die Kontaktkante 33 des Federarmschenkels 31 in der gleichen Höhe bzw. auf gleichem Niveau wie die Kontaktkante 33 des Federarmschenkels 32 angeordnet.

In einer der Wandung 4b, 5b, z.B. in der Innenseite der Wandung 5b, ist eine sich in Längsrichtung des Innengehäuses 3 erstreckende, an der Stecköffnung 12 beginnende und bis zur Stufe 27 bzw. bis zum Anfang der Schlitze 28 gehende Ausnehmung 34 eingebracht, wobei jeweils der entsprechende freie Schenkel 35 der V-förmigen Abbiegung 33a des Kurzschlußbrückenbügels 29 länger ausgeführt ist und über die Ausnehmung 34 nach außen ragt. Anstelle einer Ausnehmung 34 kann auch in jeder Kammer 10b eine entsprechende Rille angeordnet sein.

In die Ausdehnung 34 ragt ein Trennschieber 36, der am nicht dargestellten Kontaktstiftgehäuse angeformt ist. Für den Fall, daß statt der Ausnehmung 34 entsprechende Rillen in den Kammern 10b vorgesehen sind, werden am Kontaktstiftgehäuse entsprechende Trennstifte angeformt.

Sitzt das Kontaktstiftgehäuse fest auf dem Innengehäuse 3, ist der Trennschieber 36 soweit in das Innengehäuse 3 eingeschoben, daß er die Kontaktierung des Federarmschenkels 32 aufhebt, d.h. die Kante 37 drückt gegen die Schräge des freien Schenkels 35 und lagert den Federarmschenkel 32 im Abstand vom zugehörigen Kurzschlußkontaktsteg 25.

Wenn das Umgehäuse 2 mit dem Innengehäuse 3 vom nicht dargestellten Kontaktstiftgehäuse oder letzteres in Pfeilrichtung 38 vom Innengehäuse 3 abgezogen wird, gleitet auch der Trennschieber 36 und gibt den Federarmschenkel 32 frei, so daß letzterer gegen den Kurzschlußkontaktsteg 25 federn und dadurch einen Kurzschluß bewirken kann. Die Raumformen sind dabei so aufeinander abgestellt, daß der Kurzschluß hergestellt ist, bevor der Kontakt zwischen den Kontaktstiften (nicht dargestellt) und den Federarmen 23 unterbrochen wird.

Da im dargestellten Beispiel die zusammenwirkenden, kurzzuschließenden Verbinder diagonal versetzt zueinander in den Kammern 10a, 10b lagern, ist der Brückenbasissteg 30 entsprechend diagonal verlaufend ausgebildet (s. Fig. 2), wobei der Brückenbasissteg 30 jeweils eine halbkreisförmige Ausstanzung 39 im Bereich über einer Stecköffnung 11 aufweist, die von einer Leitung 15 durchgriffen wird. Demgemäß liegen sich die Abbiegungen 48, 49 der Federarmschenkel 31, 32 diagonal gegenüber.

Zweckmäßigerweise sitzt auf der oberen Hälfte des Innengehäuses 3 ein Umgehäuse 40 mit Seitenwandungen 41, 42 und sich in Längsrichtung erstreckenden Deckenwandungsstegen 43. Die Seitenwandungen 41, 42 übergreifen die entsprechenden Seitenwandungen des Innengehäuses 3 und sitzen auf der Stufenkante 27 auf, wobei die Deckenwandungsstege 43 im Bereich der Abbiegungen 48, 49 auf den Bügelbasissteg 30 drücken, so daß der Kurzschlußbrückenbügel 29 mittels des Umgehäuses 40 festgehalten wird. Im Bereich der Stufenkante 27 ist das Umgehäuse mit einer z.B. umlaufenden Griffleiste 44 ausgerüstet, die die Handhabung erleichtert.

Die Innenfläche der Seitenwandung 41 liegt eng benachbart zum Federarmschenkel 31. Die Innenfläche der Seitenwandung 42 ist dagegen nach außen versetzt ausgeformt, so daß ein Freiraum 45 gebildet wird, in den der Federarmschenkel 32 schwenken kann, wenn mit dem Kontaktstiftgehäuse der Trennschieber 36 eingeschoben wird und in dem der Federarmschenkel 32 ruhen kann, wenn der Trennschieber 36 vollständig eingeschoben ist.

Die in den Fig. 3 und 4 abgebildete Kurzschlußbrückenanordnung gleicht der in den Fig. 1 und 2 dargestellten Kurzschlußbrükkenanordnung bis auf die Raumform des Kurzschlußbrückenbügels. Aus diesem Grunde sind die Einzelteile der Kurzschlußbrückenanordnung nicht nochmals mit Kennziffern versehen. Der Kurzschlußbrückenbügel gemäß den Fig. 3 und 4 besteht nicht aus einem Blechstanzteil, sondern aus einem Federdraht 46, wobei der Basissteg 47 derart gebogen ist, daß er keine der Stecköffnungen 11 übergreift bzw. jeweils auf den Randstegen zwischen den Stecköffnungen 11 angeordnet ist, und die Abbiegungen 48, 49 der Federarmschenkel 31, 32 in der Draufsicht betrachtet (Fig. 4) sich diagonal gegenüberliegend angeordnet sind. Dabei ist von Vorteil, wenn in die Außenfläche der Seitenwandungen 4a, 5a des Innengehäuses 3 im Querschnitt der Drahtform angepaßte Rillen 50, z.B. halbkreisförmige Rillen, zur Lagerung der Federarmschenkel 31, 32 vorgesehen sind, und wenn vorzugsweise zusätzlich zu den Deckenwandungsstegen 43 des Umgehäuses 40 die Innenflächen der Seitenwandungen 41, 42 des Umgehäuses 40 zumindest im oberen Bereich bzw. im Bereich der Abbiegungen 48, 49 von außen gegen die Federarmschenkel 31, 32 drücken, so daß der Kurzschlußbrückenbügel 29 unverrückbar lagert. Eine solche Lagerung kann selbstverständlich auch für den aus einem Blechstanzteil bestehenden Kurzschlußbrückenbügel 29 entsprechend vorgesehen sein.

Beim Ausführungsbeispiel gemäß Fig. 5, das prinzipiell gleich funktioniert und bei dem gleiche oder vergleichbare Teile mit gleichen Bezugszeichen bezeichnet sind, ist das Umgehäuse 2 in einem Schutz- oder Steckergehäuse 61 aufgenommen, wobei es mit der Rückseite seiner flanschförmigen, vorzugsweise auf dem gesamten Umfang vorhandenen, hier zu seiner Positionierung im Steckergehäuse 61 dienenden Leisten 44 an einer Stufenfläche 62 eines Querschnittsrücksprungs im Steckergehäuse 61 anliegt. Das Steckergehäuse 61 ist mit einem von der Stufenfläche 62 vorspringenden rohrförmigen Steckerabschnitt 63 auf einen rohrförmigen, von einem Kontaktstiftgehäuse 64 vorspringenden Anschlußstutzen 65 aufsteckbar bzw. aufgesteckt, wobei das Innengehäuse 3 bei Wahrung eines Ringraums 66 zwischen ihm und der Innenwand des Anschlußstutzens 65 mit seinem die Kontaktfederarme 23 umfassenden inneren Abschnitt 67 in den Anschlußstutzen 65 hineinragt. In den Ringraum 66 ist von der Innenseite des Kontaktstiftgehäuses 64 her ein topfförmiger Kontaktstifthalter mit seinem rohrförmigen Steckteil 69 klemmend eingesetzt bzw. eingesteckt. Das Steckteil 69 erstreckt sich bis vor einen Dichtungs- und/oder Klemmring 71, der zwischen der flanschförmigen Leiste 44 und dem freien Ende des Anschluß stutzen 65 angeordnet und im eingesteckten Zustand zusammengepreßt ist. Der Trennschieber 36 erstreckt sich einstückig vom freien Rand des Steckteils 69, wobei der Trennschieber 36 mit einem inneren Materialansatz 36.1 fluchtet und in einer axialen Nut 72 des Abschnitts 67 verschiebbar geführt ist. Es können in der Anzahl der Verbinderpaare 16 vorhandene Trennschieber 36 vorgesehen sein.

Beim Ausführungsbeispiel gemäß Fig. 5 sind die die Kontaktfederarme 23 kontaktierenden Kontaktstifte dargestellt und mit 73 bezeichnet. Die Kontaktstifte 73 sind durch Löcher bzw. Durchführungen 74 im innenseitig durch Halterungsansätze verlängerten Bodenteil 75 des topfförmigen Kontaktstifthalters 68 hindurchgeführt. Am Außenrand des Bodenteils 75 ist ein Flanschteil 76 vorgesehen, das der Halterung oder Handhabung des Kontaktstifthalters 68 dienen kann. Der den Abschnitt 67 des Innengehäuses 3 aufnehmende Hohlraum des Kontaktstifthalters 68 ist mit 70 bezeichnet.

Am Umfang des Steckergehäuses 61 sind sich quer erstreckende Vertiefungen 75 auf einander gegenüberliegenden Seiten und in einem Abstand von der Rückseite vorgesehen, wodurch einander gegenüberliegende Griffleisten 76 gebildet sind, die die Griffestigkeit verbessern. Beim Aufstecken des Steckergehäuses 61 auf den Anschlußstutzen 65 wird der Federarmschenkel 32 durch Kontakt mit dem Trennschieber 36 ausgebogen; Es könnte aber auch der Federarmschenkel 31 ausgebogen werden, um ihn mit Vorspannung am zugehörigen, ggf. längs profilierten, Kurzschlußkontaktsteg 25 anliegen zu lassen. Um dies zu ermöglichen sind in den Innenflächen der Seitenwandungen 41, 42 sich längs erstreckende Ausnehmungen 77, 78 vorgesehen, die in einem Abstand a vom Brückenbasissteg 30 beginnen, so daß die Füße der Federarmschenkel 31, 32 von den Innenflächen eng umgriffen sind. Die Ausnehmung 77 läuft an der Stirnseite des Umgehäuses 2 aus, da sie sich innerhalb des Dichtungs- und/oder Klemmringes 71 befindet. Die wegen des längeren freien Schenkels 35 des Federarmschenkels 32 tiefer bemessene, hier in diesem Bereich radial durchgehend ausgeführte Ausnehmung 78 läuft zwar auch an der Stirnseite des Umgehäuses 2 als Loch 71.1 aus, damit der Trennschieber 36 in die Ausnehmung 78 eingeschoben werden kann, jedoch verbleibt im Bereich des Dichtungs- und/oder Klemmringes 71 ein Wandsteg 79 mit einer Dicke d, um die volle Anlage des Dichtungs- und/oder Klemmringes 71 an der Stirnseite des Umgehäuses 2 zu gewährleisten.

Mit 81 ist ein axial im Kontaktstifthalter 68 im Bereich des Materialansatzes 36.1 angeordnetes und innenseitig auslaufendes Sackloch bezeichnet; das aus Gründen der Material- und Gewichtsersparnis vorgesehen ist.

Zwecks Erleichterung des Montierens bzw. Zusammensteckens der Steckerteile sind an den Einführungskanten des Steckergehäuses 61, des Anschlußstutzens 65 und des Steckteils 69 Anfasungen 82 vorgesehen. Eine vergleichbare Anfassung 83 oder Rundung ist auch an der äußeren Kontaktkante des Trennschiebers 36 vorgesehen.

Wie schon bei den vorbeschriebenen Ausführungsbeispielen gemäß Fig. 1 bis 4 ist auch bei diesem Ausführungsbeispiel die Anordnung und/oder Bemessung so getroffen, daß beim Öffnen des Steckers durch Abziehen des Steckergehäuses 61 vom Anschlußstutzen 65, die im Steckergehäuse 61 fixierten Um- und Innengehäuse 2, 3 mit den Kontaktfederarmen 23 ebenfalls abgezogen worden, und zwar wird auf diesem Löseweg erst der Kontakt zwischen dem Trennschieber 36 und dem Federarmschenkel 32 gelöst, so daß zunächst der Kontakt zwischen dem Federarmschenkel 32 und dem Kurzschlußbrückensteg 25 schließt, und dann werden die Kontakte zwischen den Kontaktfederarmen 23 und den Kontaktstiften 73 geöffnet.

## Patentansprüche

1. Elektrische Schaltanordnung für die elektrische Kontakteinrichtung eines Airbags mit einer Kurzschlußbrückenanordnung (29) in einem Stecker, der aus einem Gegenkontaktgehäuse (64) und einem Kontaktbuchsengehäuse (1) aus Kunststoff besteht, wobei in den beiden Gehäusen Kammern (10 a, 10 b) eingebracht sind, in denen an elektrische Leitungen (15) angeschlagene Verbinder (16/73) sitzen, und wobei die Gehäuse (1/64) des Steckers scharnierend miteinander in Verbindung stehen und eine Kurzschlußbrücke (29) jeweils zwischen benachbarten Kontakten (16) derart vorgesehen ist, daß beim Öffnen des Steckers zunächst die benachbarten Kontakte (16) kurzgeschlossen werden, bevor die Verbinder (16/73) des Steckers etrennt werden.

2. Schaltanordnung nach Anspruch 1, dadurch **gekennzeichnet,** daß das Kontaktbuchsengehäuse (1) im wesentlichen quaderförmig ausgebildet ist und aus einem Umgehäuse (2) und einem Innengehäuse (3) besteht.

3. Schaltanordnung nach Anspruch 1 und/oder 2, dadurch **gekennzeichnet,** daß das Innengehäuse (3) Seitenwandungen (,4, 5) und zwei Frontwandungen sowie eine Deckenwandung (6) und eine Bodenwandung (7) aufweist.

4. Schaltanordnung nach Anspruch 3, dadurch **gekennzeichnet,** daß das Innengehäuse (3) so breit ist, daß in Längsrichtung zwei Kontaktkammerreihen (8, 9) nebeneinander angeordnet sind, die in Längsrichtung im Abstand voneinander angeordnete Kammern (10a bzw. 10b) aufweisen, wobei jede Kammer (10a) zur jeweils dazugehörigen Kammer (10b), in der Draufsicht betrachtet, versetzt angeordnet ist.

5. Schaltanordnung nach Anspruch 4, dadurch **gekennzeichnet,** daß die Kammern (10a, 10b) sich durchgehend von der Deckenwandung (6) zur Bodenwandung (7) erstrecken und im wesentlichen im Querschnitt rechteckig ausgeformt sind, wobei die Kammern (10a, 10b) jeweils in der Deckenwandung (6) in einer Stecköffnung (11) zum Stecken eines elektrischen Verbinders (16) und in der Bodenwandung (7) mit einer Stecköffnung (12) mit einem Findungstrichter (13) zum Einführen von Kontaktstiften oder dgl. Kontaktelementen münden.

6. Schaltanordnung nach Anspruch 5, dadurch **gekennzeichnet,** daß in den Kammern (10a, 10b) an Leitungen (15) gecrimpte elektrische Verbinder (16) sitzen, deren Kontaktbereiche (17) in der unteren Hälfte (18) und deren Krallenbereiche (19) in der oberen Hälfte (14) nahe der Stecköffnung (11) lagern.

7. Schaltanordnung nach Anspruch 6, dadurch **gekennzeichnet,** daß mit einer an der Kontaktfederarmbasis (22) angeordneten Rastfeder (20), die hinter eine Kante (21) in einer Kammer (10a bzw. 10b) greift, die Verbinder (16) in den Kammern festgelegt sind.

8. Schaltanordnung nach Anspruch 7, dadurch **gekennzeichnet,** daß die Kanten (21) etwa in der Längsmitte der Kammern (10a, 10b) liegen, von denen sich die obere Hälfte (14) der Kammern (10a, 10b) nach oben und die untere Hälfte (18) nach unten erstrecken.

9. Schaltanordnung nach einem oder mehreren der Ansprüche 1 bis 8, dadurch **gekennzeichnet,** daß die Verbinder (16) mit einer Überfeder bestückt sind, wobei von der Überfederarmbasis (22) zur Stecköffnung (12) hin Überfederarme (24) weisen, welche sich auf den Kontaktfederarmen (23) des Verbinders (16) abstützen, wobei die Überfederarmbasis (22) formschlüssig auf der Federarmbasis des elektrischen Verbinders (16) sitzt.

10. Schaltanordnung nach einem oder mehreren der Ansprüche 1 bis 9, dadurch **gekennzeichnet,** daß der Krallenbereich (19) des Verbinders (16) mit der Federarmbasis über einen Kurzschlußkontaktsteg (25) in Verbindung steht, der zur Längsmittenachse (26) des Verbinders (16) nach außen versetzt angeordnet ist, und daß die Verbinder (16) mit dieser Ausführungsform in der Reihe (8) spiegelbildlich zu den Verbindern (16) in der Reihe (9) angeordnet derart stecken, daß die Kurzschlußkontaktstege (25) benachbart den Seitenwandungen (5a bzw. 4a) der oberen Hälfte des Innengehäuses (3) benachbart sind, und daß das Innengehäuse (3) äußerlich ebenfalls in eine obere und eine untere Hälfte eingeteilt ist, indem die Seitenwandungen (4a, 5a) der oberen Hälfte dünner ausgebildet sind als die Seitenwandungen (4a, 5b) der unteren Hälfte, wobei die Seitenwandungen (5a, 5b) zurückspringen und eine Stufenkante (27) bilden.

11. Schaltanordnung nach einem oder mehreren der Ansprüche 1 bis 10, dadurch **gekennzeichnet,** daß von der Stufenkante (27) ausgehend sich Schlitze (28) in den Wandungen (4a, 5a) im Bereich der Kammern (10a, 10b) in Richtung Deckenwandung (6) bis etwa in Höhe der Krallenbereiche (19) der Verbinder (16) erstrecken, so daß die Kurzschlußbrückenstege (25) von außen zugängig sind.

12. Schaltanordnung nach einem oder mehreren der Ansprüche 1 bis 11, **gekennzeichnet** durch eine Kurzschlußbrücke, die einen im Querschnitt U-förmigen Kurzschlußbrückenbügel (29) aufweist, mit einem Brückenbasissteg (30) und zwei seitlich daran angebundenen Federarmschenkeln (31, 32), wobei der Brückenbasissteg (30) auf der Deckenwandung (6) des Innengehäuses (3) lagert, während die Federarmschenkel (31, 32) außen im Bereich jeweils oberhalb eines Schlitzes (28) an den Seitenwandungen (4a, 5a) zweckmäßigerweise anliegen und die Kurzschlußbrückenstege (25) kontaktieren.

13. Schaltanordnung nach Anspruch 12, dadurch **gekennzeichnet,** daß die Federarmschenkel (31, 32) im freien unteren Endbereich V-förmig nach innen zu den Kammern abgebogen sind, mit der V-förmigen Abbiegung (33a) jeweils einen Schlitz (28) durchragen und mit der durch die V-förmige Abbiegung gebildeten Kontaktkante (33) elektrisch kontaktierend von außen auf einen Kurzschlußkontaktsteg (25) eines Verbinders (16) drücken, so daß jeweils ein Verbinder (16) einer Kammer (10a) mit einem Verbinder (16) einer Kammer (10b) durch den Kurzschlußbügel (29) elektrisch in Verbindung steht.

14. Schaltanordnung nach Anspruch 13, dadurch **gekennzeichnet,** daß die Kontaktkante (33) des Federarmschenkels (31) in der gleichen Höhe bzw. auf dem gleichen Niveau wie die Kontaktkante (33) des Federarmschenkels (32) angeordnet ist.

15. Schaltanordnung nach einem oder mehreren der Ansprüche 1 bis 14, dadurch **gekennzeichnet,** daß in der Wandung (4b, 5b), vorzugsweise in der Innenseite der Wandung (5b), eine sich in Längsrichtung des Innengehäuses (3) erstreckende, an der Stecköffnung (12) beginnende und bis zur Stufe (27) bzw. bis zum Anfang der Schlitze (28) gehende Ausnehmung (34) eingebracht ist, wobei jeweils der entsprechende freie Schenkel (35) der V-förmigen Abbiegung (33a) des Kurzschlußbrückenbügels (29) länger ausgeführt ist und über die Ausnehmung (34) nach außen ragt.

16. Schaltanordnung nach Anspruch 15, dadurch **gekennzeichnet,** daß anstelle einer Ausnehmung (34) in jeder Kammer (10b) eine entsprechende Rille angeordnet ist.

17. Schaltanordnung nach Anspruch 15 und/oder 16, dadurch **gekennzeichnet,** daß in die Ausnehmung (34) ein Trennschieber (36) ragt, der am Gegenkontaktgehäuse angeformt ist, wobei der Trennschieber (36) soweit in das Innengehäuse (3) eingeschoben ist, wenn das Gegenkontaktgehäuse fest auf dem Innengehäuse (3) sitzt, daß der Trennschieber die Kontaktierung des Federarmschenkels (32) aufhebt, indem die Kante (37) gegen die Schräge des freien Schenkels (35) drückt und den Federarmschenkel (32) im Abstand vom zugehörigen Kurzschlußkontaktsteg (25) lagert.

18. Schaltanordnung nach einem oder mehreren der Ansprüche 1 bis 17, dadurch **gekennzeichnet,** daß die zusammenwirkenden kurzzuschließenden Verbinder (16) diagonal versetzt zueinander in entsprechend diagonal versetzt zueinander angeordneten Kammern (10a, 10b) lagern und daß der Brückenbasissteg (30) entsprechend diagonal verlaufend ausgebildet ist.

19. Schaltanordnung nach Anspruch 18, dadurch **gekennzeichnet,** daß der Brückenbasissteg jeweils eine halbkreisförmige Ausstanzung (39) im Bereich über einer Stecköffnung (11) aufweist, die von einer Leitung (15) durchgriffen wird.

20. Schaltanordnung nach einem oder mehreren der Ansprüche 1 bis 19, **gekennzeichnet** durch ein auf der oberen Hälfte des Innengehäuses (3) sitzendes Umgehäuse (40) mit Seitenwandungen (41, 42) und sich in Längsrichtung erstreckenden Deckenwandungsstegen (43), wobei die Seitenwandungen (41, 42) die entsprechenden Seitenwandungen des Innengehäuses (3) übergreifen und auf der Stufenkante (27) aufsitzen, wobei die Deckenwandungsstege (43) im Bereich der Abbiegungen (48, 49) der Federarmschenkel (31, 32) auf den Brückenbasissteg (30) drücken, so daß der Kurzschlußbrückenbügel (29) mittels des Umgehäuses (40) festgehalten wird.

21. Schaltanordnung nach Anspruch 20, dadurch **gekennzeichnet,** daß im Bereich der Stufenkante (27) das Umgehäuse mit einer z.B. umlaufenden Griffleiste (44) ausgerüstet ist.

22. Schaltanordnung nach Anspruch 20 und/oder 21, dadurch **gekennzeichnet,** daß die Innenfläche der Seitenwandung (41) eng benachbart zum Federarmschenkel (32) liegt, und daß die Innenfläche der Seitenwandung (42) nach außen versetzt ausgeformt ist, so daß ein Freiraum (45) gebildet wird, in den der Federarmschenkel (32) schwenken kann, wenn mit dem Kontaktstiftgehäuse der Trennschieber (36) eingeschoben wird und in dem der Federarmschenkel (32) ruhen kann, wenn der Trennschieber (36) vollständig eingeschoben ist.

23. Schaltanordnung nach einem oder mehreren der Ansprüche 1 bis 22, dadurch **gekennzeichnet,** daß der Kurzschlußbrückenbügel aus einem Blechstanzteil besteht.

24. Schaltanordnung nach einem oder mehreren der Ansprüche 1 bis 22, dadurch **gekennzeichnet,** daß der Kurschlußbrückenbügel aus einem Federdraht gebogen ist.

25. Schaltanordnung nach Anspruch 24, dadurch **gekennzeichnet,** daß der Basissteg (47) des Federdrahts (46) derart gebogen ist, daß er keine der Stecköffnungen (11) übergreift bzw. jeweils auf den Randstegen zwischen den Stecköffnungen (11) angeordnet ist, wobei die Abbiegungen (48, 49) der Federarmschenkel (31, 32) in der Draufsicht betrachtet sich diagonal gegenüberliegend angeordnet sind.

26. Schaltanordnung nach Anspruch 25, dadurch **gekennzeichnet,** daß die Außenfläche der Seitenwandungen (4a, 5a) des Innengehäuses (3) im Querschnitt der Drahtform angepaßte Rillen (50) zur Lagerung der Federarmschenkel (31, 32) aufweisen.

27. Schaltanordnung nach Anspruch 26, dadurch **gekennzeichnet,** daß zusätzlich zu den Deckenwandungsstegen (43) des Umgehäuses (40) die Innenflächen der Seitenwandungen (41, 42) des Umgehäuses (40) zumindest im oberen Bereich bzw. im Bereich der Abbiegungen (48, 49) von außen gegen die Federarmschenkel (31, 32) drükken, so daß der Kurzschlußbrückenbügel (29) unverrückbar lagert.

28. Schaltanordnung nach einem oder mehreren der Ansprüche 1 bis 27, dadurch **gekennzeichnet,** daß das Umgehäuse (2) in einem Steckergehäuse (61) angeordnet und darin gehalten ist.

29. Schaltanordnung nach Anspruch 28, dadurch **gekennzeichnet,** daß das Steckergehäuse (61) topfförmig ist, der Querschnitt des Innen- bzw. Hohlraums des Steckergehäuses (61) sich in einem mittleren Bereich nach innen stufenförmig verjüngt und das Umgehäuse (2) mit wenigstens einem flanschförmigen Stützteil (44) an der Stufenfläche (62) anliegt.

30. Schaltanordnung nach Anspruch 29, dadurch **gekennzeichnet,** daß das Stützteil (44) sich vorzugsweise über den gesamten Umfang des Umgehäuses (2) erstreckt und an der der Stufenfläche (62) abgewandten Seite des Stützteils (44) ein Dichtungsring und/oder radial wirksamer Klemmring (71) aus vorzugsweise elastischem Material anliegt.

31. Schaltanordnung nach wenigstens einem der Ansprüche 1 bis 30, dadurch **gekennzeichnet,** daß am Umfang des Innengehäuses (3) eine achsparallele Nut (72) für den Trennschieber (36) angeordnet ist.

32. Schaltanordnung nach Anspruch 31, dadurch **gekennzeichnet,** daß die Nut (72) sich im Bereich des Dichtungs- und/oder Klemmrings (71) als Loch (71.1) im Innengehäuse (3) fortsetzt.

33. Schaltanordnung nach wenigstens einem der Ansprüche 1 bis 32, dadurch **gekennzeichnet,** daß die Innenflächen der Seitenwandungen (41, 42) im Bereich des Brückenbasissteges (30) eng benachbart zu den Federarmschenkeln (31, 32) liegen und daß im Bereich der Federarmschenkel (31, 32) Ausnehmungen (77, 78) in den Innenflächen der Seitenwandungen (41, 42) angeordnet sind, die einen Abstand (a) vom Brückenbasissteg (30) aufweisen und in die die Federarmschenkel (31, 32) ausbiegbar sind.

34. Schaltanordnung nach Anspruch 33, dadurch **gekennzeichnet,** daß die Ausnehmung (78) für den mit dem Trennschieber (36) zusammenwirkenden Federarmschenkel (32) im Bereich dessen freien Endes des Federarmschenkels (32) radial erweitert ist, vorzugsweise radial ausläuft, und daß diese Erweiterung einen Abstand (a) von der zugehörigen Stirnseite des Umgehäuses (2) aufweist.

35. Schaltanordnung nach wenigstens einem der Ansprüche 28 bis 34, dadurch **gekennzeichnet,** daß das Steckergehäuse (61) auf einen rohrförmigen Stutzen (65) des Kontaktstiftgehäuses (64) aufsteckbar ist, in dem ein Kontaktstifthalter (68) mit einer stirnseitigen Ausnehmung (70) fixiert ist, die in der Steckposition das Vorderende des Innengehäuses (3) eintaucht.

36. Schaltanordnung nach Anspruch 35, dadurch **gekennzeichnet,** daß der Kontaktstifthalter (68) topfförmig ausgebildet ist und die Kontaktstifte (73) das Bodenteil (75) des Kontaktstifthalters (68) durchfassen und darin gehalten sind.

37. Schaltanordnung nach Anspruch 35 oder 36, dadurch **gekennzeichnet,** daß der Kontaktstifthalter (68) von innen in den Stutzen (65) eingesteckt ist.

38. Schaltanordnung nach wenigstens einem der Ansprüche 36 bis 37, dadurch **gekennzeichnet,** daß der Trennschieber (36) am äußeren Ende des Kontaktstifthalters (68) angeformt ist.
